# EUROPÄISCHE PATENTSCHRIFT

(11) **EP 1 290 303 B1**
(45) Veröffentlichungstag und Bekanntmachung des Hinweises auf die Patenterteilung: **15.03.2006**
(21) Anmeldenummer: 01949221.4
(22) Anmeldetag: 30.05.2001
(51) Int. Cl.: E05C 9/04

(54) **STANGENSCHLOSS FÜR EIN VERSCHLUSSSYSTEM**
BAR LOCK FOR A LOCKING SYSTEM
SERRURE A BARRES POUR SYSTEME DE FERMETURE

(30) Priorität: 02.06.2000 DE 20009771 U
(43) Veröffentlichungstag der Anmeldung: 12.03.2003
(73) Patentinhaber: EMKA BESCHLAGTEILE GmbH & Co. KG, D-42551 Velbert (DE)
(72) Erfinder: SAUERLAND, Manfred, 59929 Brilon (DE); HOFFMANN, Rainer, 40764 Langenfeld (DE)
(74) Vertreter: Müller, Karl-Ernst
(86) Internationale Anmeldenummer: PCT/DE2001/002057
(87) Internationale Veröffentlichungsnummer: WO 2001/092667

(56) Entgegenhaltungen:
- EP-A- 0 261 267
- EP-A- 0 620 343
- EP-A- 0 665 353

## Beschreibung

Die Erfindung betrifft ein Stangenschloß, für ein insbesondere bei Blechschranktüren einzusetzendes Verschlußsystem, bestehend aus einem Schloßkörper mit darin angeordneten Führungsschlitzen zur Aufnahme wenigstens einer in dem Schloßkörper geführten, zum Stangenschloß gehörenden, Schloßstange aufweisenden Schloßkörper und aus wenigstens einem in dem Schloßkörper angeordneten Ritzel, welches mit seiner Außenverzahnung mit einer in der Schloßstange entlang deren Längsachse ausgebildeten Lochung derart in Eingriff steht, daß eine Drehung des Ritzels in eine Längsverschiebung der Schloßstange umgesetzt wird und welches eine mittig angeordnete Eingriffsöffnung zum formschlüssigen Eingriff einer Betätigungseinrichtung wie Griff, Schwenkhebel, Steckschlüssel oder dergleichen aufweist.

Ein Stangenschloß mit den vorgenannten Merkmalen ist aus der EP 0 261 267 B2 bekannt; das bekannte Stangenschloß wird vorzugsweise im Schaltschrankbau als Bestandteil eines Verschlußsystems für dünnwandige Blechschranktüren eingesetzt, die mindestens einen, insbesondere rechteckigen Türausschnitt zur Montage des Verschlußsystems aufweisen. Dabei wird auf der Außenseite der Tür eine Grundplatte mit einer Aufnahme für die Betätigung wie Griff, Schwenkhebel, Steckschlüssel oder dergleichen aufgesetzt und mit dem auf der Türinnenseite aufgesetzten Schloßkörper verschraubt, so daß das Türblatt zwischen der Grundplatte und dem Schloßkörper fest eingeklemmt ist. Bei dem bekannten Stangenschloß ist der Schloßkörper aus zwei symmetrisch ausgebildeten Schloßkörperhälften zusammengesetzt, wobei die beiden Schloßkörperhälften gemeinsam die Führungsschlitze für die wenigstens eine Schloßstange bilden; vorzugsweise kommen gleichzeitig zwei Schloßstangen zur Anwendung. Zwischen den Schloßkörperhälften und von diesen eingeschlossen ist in dem Schloßkörper mittig ein Ritzel gelagert, welches mit jeweils einem Lageransatz in einer zugeordneten Lagerbohrung jeder Schloßkörperhälfte umläuft und welches mit seiner Außenverzahnung in eine einzige, längs der Längsachse der zugehörigen Schloßstange verlaufende Perforation eingreift. Die Schloßkörperhälften werden mittels einer Steckverbindung zusammengefügt, und der Schloßkörper wird mittels die Schloßkörperhälften gemeinsam durchgreifender und in die auf der Türaußenseite befindliche Grundplatte eingreifender Schrauben an der Grundplatte befestigt.

Mit dem bekannten Stangenschloß ist der Nachteil verbunden, daß die Montage des Stangenschlosses aufwendig ist, weil das Ritzel gemeinsam mit insbesondere beiden Schloßstangen in die eine Schloßkörperhälfte einzulegen ist, wobei die Schloßstangen in die Führungsschlitze eingefädelt und gleichzeitig das Ritzel mit seinem Lageransatz in die vorgesehene Lagerausnehmung einzulegen ist; anschließend müssen die zweite Schloßkörperhälfte aufgesteckt und dann entweder die beiden zusammengesteckten Schloßkörperhälften mittels durchgehender Schrauben an der Grundplatte befestigt, oder aber die Schloßkörperhälften miteinander verstemmt werden.

Der Erfindung liegt die Aufgabe zugrunde, ein Stangenschloß mit den vorgenannten Merkmalen so ausgestalten, daß seine Montage vereinfacht ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß der Schloßkörper als einstückiges Bauteil mit den an seinen gegenüberliegenden Längsseiten in ihm ausgesparten Führungsschlitzen ausgebildet ist und auf beiden Seiten in symmetrischer Anordnung zwischen den Führungsschlitzen jeweils eine Vertiefung zur Aufnahme je eines in die Vertiefung eingelegten Ritzels aufweist, wobei die Vertiefungen durch einen im Schloßkörper ausgeformten Mittelsteg gegeneinander abgeteilt sind und die Führungsschlitze im Bereich der Vertiefungen jeweils ein Fenster zum Durchgriff der Zähne des in der Vertiefung liegenden Ritzels in die Ebene der in den Führungsschlitzen angeordneten Schloßstange aufweisen, und wobei die Ritzel über einen den Mittelsteg in einer Öffnung durchgreifenden Verbindungskörper, vorzugsweise in der Form einer Hülsse, formschlüssig miteinander verbunden sind, und daß die Schloßstange zwei parallel zueinander im Abstand der in dem Schloßkörper liegenden Ritzel angeordnete Reihen von Eingriffsöffnungen für die Zähne des Ritzels aufweist und erste an dem in den Schloßkörper einzuschiebenden Ende der Schloßstange befindliche Eingriffsöffnungen als seitlich offene Zahnung und nachfolgende Eingriffsöffnungen als Perforation ausgebildet sind.

Mit der Erfindung ist der Vorteil verbunden, daß der einstückige Schloßkörper bei dem Zusammenbau des Stangenschlosses wie auch bei der Montage des Stangenschlosses an der Grundplatte einfacher zu handhaben ist. Zum Zusammenbau werden die Schloßstangen in die Führungsschlitze des Schloßkörpers so weit eingeschoben, daß ihre offene Zahnung in den zwischen den Führungsschlitzen und den Vertiefungen befindlichen Fenstern des Schloßkörpers liegt; in dieser Stellung können die Ritzel in die zugehörige Vertiefung eingelegt werden, wobei die Zähne des jeweiligen Ritzels in der offenen Zahnung der zugeordneten Schloßstange zu liegen kommen. Die beiden derart eingelegten Ritzel werden sodann über den in den Innenvierkant der Ritzel einzusteckenden Verbindungskörper, vorzugsweise in Form einer Hülse, miteinander verbunden. Werden anschließend die Schloßstangen weiter in den Schloßkörper eingeschoben, greifen die Zähne der Ritzel in die jeweils zugeordnete Perforation der zugehörigen Schloßstange ein und werden auch dadurch im Schloßkörper gehalten.
Nach einem Ausführungsbeispiel der Erfindung ist vorgesehen, daß die Ritzel über eine, den Verbindungskörper formende, die Öffnung des Mittelsteges durchgreifende, einen Innenvierkant aufweisende Hülse miteinander verbunden sind, wobei vorgesehen sein kann, daß auf der Außenseite der Hülse ein der Breite jedes Ritzels angepaßter Absatz zum definierten Festlegen des Ritzels auf dem Außenumfang der Hülse ausgebildet ist. Insbesondere sind die Ritzel mit einem Innenvierkant auf die auf ihrer Außenseite eine Vierkantform aufweisende Hülse aufsteckbar, wobei die Ritzel auch mit der Hülse verstemmt sein können. Zur Verbesserung der Kraftübertragung zwischen der Hülse und den Ritzeln kann vorgesehen sein, daß der Außenvierkant der Hülse an zwei einander gegenüberliegenden Ecken eine die jeweilige Ecke außen rechtwinklig umgreifende Erweiterungsstufe aufweist und der Innenvierkant der Ritzel der Form des Außenvierkants der Hülse einschließlich Erweiterungsstufe angepaßt ist. Mit Blick auf eine vorteilhafte Reduzierung der Zahl der Einzelteile kann vorgesehen sein, daß die Hülse mit einem der beiden Ritzel einstückig ausgebildet und das andere Ritzel auf die Hülse aufsteckbar ist.

In einer alternativen Ausführungsform der Erfindung kann vorgesehen sein, daß die Ritzel in symmetrischer Ausbildung einstückig mit jeweils einem Umfangsabschnitt der Hülse ausgebildet sind und die an den beiden Ritzeln jeweils angeordneten Umfangsabschnitte der Hülse beim Zusammenfügen der beiden Ritzel gemeinsam die Hülse ausbilden, wobei die Umfangsabschnitte sich jeweils über einen Viertelkreis erstrecken und im Bereich der einander gegenüberliegenden Ecken des Innenvierkants angeordnet sein können. Bei diesem Ausführungsbeispiel ist es zweckmäßig, wenn die Ritzel mit Umfangsabschnitten der Hülse über eine an den Umfangsabschnitten ausgebildete Steckverbindung zusammenfügbar sind.

Es kann schließlich vorgesehen sein, daß die von der Betätigungseinrichtung nicht in Eingriff genommene andere Vertiefung des Schloßkörpers mittels einer einsteckbaren Abdeckkappe verschließbar ist.

In der Zeichnung sind Ausführungsbeispiele der Erfindung wiedergegeben, welche nachstehend beschrieben sind. Es zeigen:
- Fig. 1: ein Stangenschloß mit Einzelteilen in einer auseinandergezogenen Darstellung,
- Fig. 2: das Stangenschloß gemäß Figur 1 im Zusammenbau,
- Fig. 3: eine Ausführungsform eines in das Stangenschloß gemäß Figuren 1, 2 einzusetzenden Ritzels in einer Einzeldarstellung,
- Fig. 4a: eine Ausführungsform einer in das Stangenschloß gemäß Figuren 1, 2 einzusetzenden Hülse in einer Einzeldarstellung,
- Fig. 4b: den Gegenstand der Figur 4a in einer Vorderansicht,
- Fig. 4c: das zu der Hülse gemäß Figuren 4a, b gehörige Ritzel in einer Draufsicht,
- Fig. 5: das Ritzel gemäß Figur 3 in einer anderen Ausführungsform.

Wie zunächst Figur 1 zu entnehmen ist, weist das Stangenschloß einen einstückig hergestellten Schloßkörper 10 mit einem rechteckigen Querschnitt auf, an dessen parallelen gegenüberliegenden Längsseiten Führungsschlitze 11 in dem Schloßkörper 10 ausgebildet sind, in welche jeweils eine Schloßstange 12 einschiebbar ist.

Mit Blick auf den Einsatz des Stangenschlosses bei einem Verschlußsystem weisen die Schloßstangen 12 jeweils eine Kröpfung 13 sowie Anschlüsse 14 zum Einhängen weiterer Verriegelungsstangen auf; ein derartiges Verschlußsystem ist in der gattungsbildenden EP 0 261 267 B2 ausführlich beschrieben.

Der Schloßkörper 10 weist in symmetrischer Anordnung auf seinen beiden Seiten zwischen den Führungsschlitzen 11 jeweils eine Vertiefung 15 zur Aufnahme eines Ritzels 18 auf; die beiden Vertiefungen 15 sind durch einen in dem Schloßkörper 10 ausgebildeten Mittelsteg 16 miteinander verbunden, der seinerseits eine Öffnung 28 aufweist.

Jede Vertiefung 15 schneidet die beiden Führungsschlitze 11, und in diesem Bereich ist jeweils ein Fenster 17 ausgebildet, so daß das Ritzel 18 mit seinen außenliegenden Zähnen 19 in die Ebene der Führungsschlitze 11 reicht und hier in Eingriff mit den in den Führungsschlitzen 11 eingeführten Schloßstangen 12 gebracht werden kann. Die beiden Ritzel weisen einen Innenvierkant 20 auf, so daß die beiden Ritzel 18 über eine in deren Innenvierkant 20 eingesteckte Hülse 21 miteinander verbunden sind, welche ihrerseits einen Innenvierkant 22 zum Eingriff der Betätigungseinrichtung aufweist. Insoweit ist die im Rahmen der vorliegenden Anmeldung nicht dargestellte, in der gattungsbildenden EP 0 261 267 B2 jedoch ausführlich beschriebene Betätigung mit einem zugeordneten Vierkantdorn in Eingriff mit der Hülse 21 bringbar, so daß über die Drehung der Hülse 21 die Ritzel 18 in eine Drehbewegung gebracht werden. Die Hülse 21 ist auf ihrem äußeren Umfang mit jeweils einem Absatz 23 versehen, so daß die Ritzel 18 in einer definierten Lage mit der Hülse 21 zu verbinden sind.

Die Schloßstangen 12 weisen jeweils zwei Reihen von Eingriffsöffnungen für die Zähne 19 der beiden Ritzel 18 auf, wobei die beiden parallel zueinander in der Längsachse der Schloßstangen 12 angeordneten Reihen von Eingriffsöffnungen der Position der in die Vertiefungen 15 eingelegten Ritzel 18 zugeordnet sind. Hierbei sind die an den jeweils in den Schloßkörper 10 einzusteckenden Enden der Schloßstangen 12 angeordneten ersten beiden Eingriffsöffnungen als seitlich offene Zahnungen 29 ausgebildet, während die weiteren Eingriffsöffnungen als Perforationen 30 ausgebildet sind.

Schließlich ist diejenige Vertiefung 15, die von der Betätigung nicht erfaßt wird, mittels einer Abdeckkappe 24 zu verschließen. Der Schloßkörper 10 weist ferner auf seiner Stirnseite vorspringende Stege 31 auf, die zum Eingriff in einen Türausschnitt bestimmt sind, ferner Schraublöcher 32, in die entsprechende Befestigungsschrauben zur Montage des Stangenschlosses an einer Grundplatte einsteckbar sind.

Wie sich aus Figur 3 ergibt, kann vorgesehen sein, die Hülse 21 einstückig mit einem der beiden Ritzel 18 auszubilden, so daß das andere Ritzel 18 auf den vorstehenden Absatz 23 der Hülse 21 aufsteckbar ist.

In den Figuren 4a-c ist in einer Weiterbildung die in das Stangenschloß einzusetzende Hülse 21 mit dem dazugehörigen Ritzel 18 dargestellt, wobei der Außenvierkant 35 der Hülse 21 beziehungsweise von deren Absatz 23 an zwei einander gegenüberliegenden Ecken eine die jeweilige Ecke außen rechtwinklig umgreifende Erweiterungsstufe 36 aufweist. Dementsprechend ist wie aus Figur 4c ersichtlich der Innenvierkant 20 des Ritzels 18 der Form des Außenvierkants 35 der Hülse 21 beziehungsweise von deren Absatz 23 einschließlich der daran befindlichen Erweiterungsstufe 36 angepaßt, so daß auf diese Weise die Drehmomentübertragung zwischen der Hülse 21 und den Ritzeln 18 verbessert und ein Abdrehen der Hülse 21 bei hoher Last vermieden ist.

In Figur 5 ist ein anderes Ausführungsbeispiel eines Ritzels 18 mit Hülse 21 dargestellt, wobei an einem Ritzel 18 zwei sich jeweils über einen Viertelkreis erstreckende und im Bereich der einander gegenüberliegenden Ecken des Innenvierkants 22 der Hülse 21 angeordnete Umfangsabschnitte 25 einstückig mit dem Ritzel 18 ausgebildet sind. Die Ritzel 18 mit daran befindlichen Umfangsabschnitten 25 sind identisch ausgebildet, so daß die Ritzel 18 in einer gegenseitig um 90 Grad gedrehten Stellung zusammenmontierbar sind derart, daß sich durch Ineinandergreifen der Umfangsabschnitte 25 die Hülse 21 ergibt. Hiermit ist insbesondere der Vorteil einer verbesserten Kraftübertragung zwischen den beiden einzelnen Ritzeln 18 verbunden. Es ist ferner vorgesehen, daß die beiden Ritzel 18 durch eine Steckverbindung miteinander zusammenzustecken sind, wobei die Steckverbindung aus jeweils zwei Steckstiften 26 und zwei zugeordneten Aufnahmeöffnungen 27 gebildet ist, die beim Zusammenfügen der beiden Ritzel 18 in Eingriff gelangen.

## Patentansprüche

1. Stangenschloß, für ein insbesondere bei Blechschranktüren einzusetzendes Verschlußsystem, bestehend aus einem Schloßkörper mit darin angeordneten Führungsschlitzen (11) zur Aufnahme wenigstens einer in dem Schloßkörper (10) geführten, zum Stangeschloß gehörenden, Schloßstange und aus wenigstens einem in dem Schloßkörper (10) angeordneten Ritzel (18), welches mit seiner Außenverzahnung (19) mit einer in der Schloßstange (12) entlang deren Längsachse ausgebildeten Lochung (29, 30) derart in Eingriff steht, daß eine Drehung des Ritzels (18) in eine Längsverschiebung der Schloßstange (12) umgesetzt wird und welches eine mittig angeordnete Eingriffsöffnung (20) zum formschlüssigen Eingriff einer Betätigungseinrichtung wie Griff, Schwenkhebel, Steckschlüssel oder dergleichen aufweist, **dadurch gekennzeichnet, daß** der Schloßkörper (10) als einstückiges Bauteil mit den an seinen gegenüberliegenden Längsseiten in ihm ausgesparten Führungsschlitzen (11) ausgebildet ist und auf beiden Seiten in symmetrischer Anordnung zwischen den Führungsschlitzen (11) jeweils eine Vertiefung (15) zur Aufnahme je eines in die Vertiefung (15) eingelegten Ritzels (18) aufweist, wobei die Vertiefungen (15) durch einen im Schloßkörper (10) ausgeformten Mittelsteg (16) gegeneinander abgeteilt sind und die Führungsschlitze (11) im Bereich der Vertiefungen (15) jeweils ein Fenster (17) zum Durchgriff der Zähne (19) des in der Vertiefung (15) liegenden Ritzels (18) in die Ebene der in den Führungsschlitzen (11) angeordneten Schloßstange (12) aufweisen, und wobei die Ritzel (18) über einen den Mittelsteg (16) in einer Öffnung (28) durchgreifenden Verbindungskörper, vorzugsweise in der Form einer Hülse (21), formschlüssig miteinander verbunden sind, und daß die Schloßstange (12) zwei parallel zueinander im Abstand der in dem Schloßkörper (10) liegenden Ritzel (18) angeordnete Reihen von Eingriffsöffnungen (29, 30) für die Zähne (19) des Ritzels (18) aufweist und erste an dem in den Schloßkörper (10) einzuschiebenden Ende der Schloßstange (12) befindliche Eingriffsöffnungen als seitlich offene Zahnung (29) und nachfolgende Eingriffsöffnungen als Perforation (30) ausgebildet sind.

2. Stangenschloß nach Anspruch 1, **dadurch gekennzeichnet, daß** die Ritzel (18) über eine, den Verbindungskörper formende, die Öffnung (28) des Mittelsteges (16) durchgreifende, einen Innenvierkant (22) aufweisende Hülse (21) miteinander verbunden sind.

3. Stangenschloß nach Anspruch 2, **dadurch gekennzeichnet, daß** auf der Außenseite der Hülse (21) ein der Breite jedes Ritzels (18) angepaßter Absatz (23) zum definierten Festlegen des Ritzels (18) auf dem Außenumfang der Hülse (21) ausgebildet ist.

4. Stangenschloß nach Anspruch 2 oder 3, **dadurch gekennzeichnet, daß** die Ritzel (18) mit einem Innenvierkant (20) auf die auf ihrer Außenseite eine Vierkantform (35) aufweisende Hülse (21, 23) aufsteckbar sind.

5. Stangenschloß nach Anspruch 4, **dadurch gekennzeichnet, daß** der Außenvierkant (35) der Hülse (21, 23) an zwei einander gegenüberliegenden Ecken eine die jeweilige Ecke außen rechtwinklig umgreifende Erweiterungsstufe (36) aufweist und der Innenvierkant (20) der Ritzel (18) der Form des Außenvierkants (35) der Hülse (21, 23) einschließlich Erweiterungsstufe (36) angepaßt ist.

6. Stangenschloß nach einem der Ansprüche 2 bis 5, **dadurch gekennzeichnet, daß** die Hülse (21) mit einem der beiden Ritzel (18) einstückig ausgebildet und das andere Ritzel (18) auf die Hülse (21) aufsteckbar ist.

7. Stangenschloß nach Anspruch 1 oder 2, **dadurch gekennzeichnet, daß** die Ritzel (18) in symmetrischer Ausbildung einstückig mit jeweils einem Umfangsabschnitt (25) der Hülse (21) ausgebildet sind und die an den beiden Ritzeln (18) jeweils angeordneten Umfangsabschnitte (25) der Hülse (21) beim Zusammenfügen der beiden Ritzel (18) gemeinsam die Hülse (21) ausbilden.

8. Stangenschloß nach Anspruch 7, **dadurch gekennzeichnet, daß** die Umfangsabschnitte (25) sich jeweils über einen Viertelkreis erstrecken und im Bereich der einander gegenüberliegenden Ecken des Innenvierkants (22) von Hülse (21) und Ritzel (18) angeordnet sind.

9. Stangenschloß nach Anspruch 7 oder 8, **dadurch gekennzeichnet, daß** die Ritzel (18) mit Umfangsabschnitten (25) der Hülse (21) über eine an den Umfangsabschnitten (25) ausgebildete Steckverbindung (26, 27) zusammenfügbar sind.

10. Stangenschloß nach einem der Ansprüche 1 bis 9, **dadurch gekennzeichnet, daß** die von der Betätigungseinrichtung nicht in Eingriff genommene andere Vertiefung (15) des Schloßkörpers (10) mittels einer einsteckbaren Abdeckkappe (24) verschließbar ist.

## Claims

1. Bar lock for a locking system that is to be used in particular in metal cabinet doors, comprising a lock body (10) having guide slots (11) disposed therein for receiving at least one lock bar (12) that is guided in the lock body (10) and forms part of the bar lock, and at least one pinion (18) that is disposed in the lock body (10) and that via its external teeth (19) is in engagement with holes (29,30) formed in the lock bar (12) along the longitudinal axis thereof in such a way that a rotation of the pinion (18) is converted into a longitudinal displacement of the lock bar (12) and that has a centrally arranged engagement opening (20) for the positive engagement of an actuating device such as a handle, pivot lever, socket wrench or the like, **characterized in that** the lock body (10) is embodied as a monolithic component having the guide slots (11) recessed therein on its opposite longitudinal sides, and a respective recessed area (15), symmetrically arranged on both sides between the guide slots (11), for respectively receiving a pinion (18) disposed in the recessed area (15), whereby the recessed areas (15) are separated from one another by a central member (16) formed in the lock body(10), and the guide slots (11) are provided in the region of the recessed areas (15) with a respective window (17) for the extension of the teeth (19) of the pinion (18) disposed in the recessed area (15) into the plane of the lock bar (12) that is disposed in the guide slots (11), and whereby the pinions (18) are positively interconnected via a connecting body preferably in the form of plug (21) that extends through an opening (28) of the central member (16) and **in that** the lock bar (12) has two parallel rows of engagement openings (29, 30) for the teeth (19) of the pinions (18), which rows are disposed at the spacing of the pinions (18) disposed in the lock body (10), and first engagement openings disposed at that end of the lock bar (12) that is to be inserted into the lock body (10) are embodied as a laterally open toothing (29) and subsequent engagement openings are embodied as perforations (30).

2. Bar lock according to Claim 1, **characterized in that** the pinions (18) are interconnected via a plug (21) forming the connecting body that extends through the opening (28) of the central member (16) and is provided with a square inner hole (22).

3. Bar lock according to Claim 2, **characterized in that** formed on the outer side of the plug (21) is a shoulder (23) that is adapted to the width of each pinion (18) and serves for the defined fixing of the pinion (18) in place upon the outer periphery of the plug (21).

4. Bar lock according to Claim 2 or 3, **characterized in that** the pinions (18), via a square inner hole (20), can be placed upon the plug (21,23) which has a square shape (35) on its outer side.

5. Bar lock according to Claim 4, **characterized in that** the outer square (35) of the plug (21, 23), on two oppositely disposed corners, is provided with an extension shoulder (36) that toward the outside spans the respective corner in a right-angled manner, and the square inner hole (20) of the pinions (18) is adapted to the shape of the outer square (35) of the plug (21, 23), including the extension shoulder (36).

6. Bar lock according to one of the Claims 2 to 5, **characterized in that** the plug (21) is monolithically formed with one of the two pinions (18) and the other pinion (18) is adapted to be placed upon the plug (21).

7. Bar lock according to Claim 1 or 2, **characterized in that** the pinions (18), in a symmetrical configuration, are monolithically embodied with a respective peripheral portion (25) of the plug (21), and the peripheral portions (25) of the plug (21) respectively disposed on the two pinions (18) together form the plug (21) when the two pinions (18) are joined together.

8. Bar lock according to Claim 7, **characterized in that** the peripheral portions (25) each extend over a fourth of a circle, and are disposed in the region of the oppositely located corners of the square inner hole (22) of plug (21) and pinion (18).

9. Bar lock according to Claim 7 or 8, **characterized in that** the pinions (18), with peripheral portions (25) of the plug (21), are adapted to be joined together via a plug-type connection (26, 27) formed on the peripheral portions (25).

10. Bar lock according to one of the Claims 1 to 9, **characterized in that** the other recessed area (15) of the lock body (10) that is not engaged by the actuating device is adapted to be closed off via an insertible protective cover (24).

## Revendications

1. Serrure à barres pour un système de fermeture à mettre notamment en oeuvre sur des portes d'armoire en tôle, constituée d'un corps de serrure avec des fentes de guidage (11) aménagées sur celui-ci afin d'y loger au moins une barre de serrure (12), faisant partie de la serrure à barres, guidée dans le corps de serrure (10), et d'au moins un pignon (18) disposé dans le corps de serrure (10), qui s'engrène au moyen de sa denture extérieure (19) avec une performation (29, 30) conformée dans la barre de serrure (12), le long de son axe longitudinal, de telle sorte qu'une rotation du pignon (18) est transposée en un décalage longitudinal de la barre de serrure (12), et qui présente une ouverture d'engagement (20) disposée au centre permettant l'engagement par complémentarité de forme d'un dispositif d'actionnement tel que poignée, levier pivotant, clé amovible ou similaires, **caractérisée en ce que** le corps de serrure (10) est conformé en tant que pièce monobloc avec des fentes de guidage (11) évidées dans celui-là sur ses côtés longs opposés et présente des deux côtés, disposé symétriquement entre les fentes de guidage (11), un évidement (15) afin d'y loger un pignon (18) inséré dans chaque évidement (15), les évidements (15) étant séparés l'un de l'autre par une séparation centrale (16) formée dans le corps de serrure (10), et les fentes de guidage (11) présentant au niveau des évidements (15) une fenêtre (17) pour permettre l'engagement des dents (19) du pignon (18) situé dans l'évidement (15) au niveau de la barre de serrure (12) disposée dans les fentes de guidage (11), et les pignons (18) étant reliés les uns aux autres, par complémentarité de forme, au moyen d'un corps de liaison, de préférence sous la forme d'une douille (21), qui passe à travers une ouverture (28) de la séparation centrale (16), et **en ce que** la barre de serrure (12) présente pour les dents (19) du pignon (18) deux rangées d'ouvertures d'engrènement (29, 30) disposées parallèlement les unes aux autres à distance des pignons situés dans le corps de serrure (10), et les premières ouvertures d'engrènement se trouvant sur l'extrémité de la barre de serrure (12) à glisser dans le corps de serrure (10) étant conformées en tant que denture (29) ouverte latéralement, et les ouvertures d'engrènement suivantes en tant que perforation (30).

2. Serrure à barres selon la revendication 1 **caractérisée en ce que** les pignons (18) sont reliés les uns aux autres par le biais d'une douille (21) présentant un carré femelle (22), traversant l'ouverture (28) de la séparation centrale (16), formant le corps de liaison.

3. Serrure à barres selon la revendication 2, **caractérisée en ce qu'**il est conformé sur la face extérieure de la douille (21) un décrochement (23) adapté à la largeur de chaque pignon (18) afin de fixer le pignon (18) de manière définie sur la circonférence extérieure de la douille (21).

4. Serrure à barres selon la revendication 2 ou 3, **caractérisée en ce que** les pignons (18) peuvent être enfichés au moyen d'un carré femelle (20) sur la douille (21, 23) présentant sur sa face extérieure une forme carrée (35).

5. Serrure à barres selon la revendication 4, **caractérisée en ce que** le carré mâle (35) de la douille (21, 23) présente en deux coins opposés l'un à l'autre un palier prolongé (36) entourant perpendiculairement par l'extérieur chaque coin et **en ce que** le carré creux (20) du pignon (18) est adapté à la forme du carré mâle (35) de la douille (21, 23), y compris le palier prolongé (36).

6. Serrure à barres selon l'une des revendications 2 à 5, **caractérisée en ce que** la douille (21) est conformée d'une seule pièce avec l'un des deux pignons (18), et que l'autre pignon (18) est enfichable sur la douille (21).

7. Serrure à barres selon la revendication 1 ou 2, **caractérisée en ce que** les pignons (18) sont conformés d'une seule pièce, selon une configuration symétrique, avec un tronçon périphérique (25) de la douille (21), et que les tronçons périphériques (25) de la douille (21) disposés sur les deux pignons (18) forment ensemble la douille (21), lors de l'assemblage des deux pignons (18).

8. Serrure à barres selon la revendication 7, **caractérisée en ce que** les tronçons périphériques (25) s'étendent chacun sur un quart de cercle et qu'ils sont disposés au niveau des coins opposés les uns aux autres du carré femelle (22) de la douille (21) et du pignon (18).

9. Serrure à barres selon la revendication 7 ou 8, **caractérisée en ce que** les pignons (19) peuvent être assemblés avec les tronçons périphériques (25) de la douille (21) au moyen d'une liaison enfichable (26, 27) conformée sur les tronçons périphériques (25).

10. Serrure à barres selon l'une des revendications 1 à 9, **caractérisée en ce que** l'autre évidement (15) du corps de serrure (10), dans lequel le dispositif d'actionnement ne s'engage pas, peut être fermé par un capuchon (24) enfichable.
